# FASCICULE DE BREVET EUROPEEN

(11) **EP 1 322 804 B1**
(45) Date de publication et mention de la délivrance du brevet: **23.04.2008**
(21) Numéro de dépôt: 01974444.0
(22) Date de dépôt: 05.10.2001
(51) Int. Cl.: D03C 9/06, D03C 1/14

(54) **DISPOSITIF D'ACCROCHAGE ENTRE UN CADRE DE LISSES ET UN LEVIER ET METIER A TISSER INCORPORANT UN TEL DISPOSITIF**
VORRICHTUNG ZUM VERBINDEN EINES WEBSCHAFTES MIT EINEM ANTRIEBSHEBEL UND WEBMASCHINE MIT EINER SOLCHEN VORRICHTUNG
CATCHING DEVICE BETWEEN A SHAFT FRAME AND A LEVER AND WEAVING MACHINE INCORPORATING SAME

(30) Priorité: 06.10.2000 FR 0012841
(43) Date de publication de la demande: 02.07.2003
(73) Titulaire: STÄUBLI FAVERGES, 74210 Faverges (FR)
(72) Inventeur: FUMEX, André, F-74290 Taloires (FR)
(74) Mandataire: Myon, Gérard Jean-Pierre
(86) Numéro de dépôt international: PCT/FR2001/003079
(87) Numéro de publication internationale: WO 2002/029142

(56) Documents cités:
- EP-A- 0 117 826
- FR-A- 2 408 672
- US-A- 4 365 653
- US-A- 4 369 815
- US-A- 4 715 409
- US-A- 5 518 040

## Description

L'invention a trait à un dispositif d'accrochage entre un cadre de lisses et un levier actionné par une mécanique d'armure. L'invention a également trait à un métier à tisser équipé d'un tel dispositif.

Pour simplifier les opérations de montage et de démontage des cadres de lisses sur un métier à tisser, il est connu d'utiliser des dispositifs de liaison agencés pour assurer, de façon semi-automatique, l'accrochage et le décrochage des cadres par rapport aux leviers de la mécanique. Un tel dispositif est connu de EP-A-0 117 826 dans lequel un crochet ouvert est configuré pour coopérer avec une bague polygonale, ce crochet étant pourvu de deux flasques formant cliquet de verrouillage de la bague. Ces flasques sont disposés de part et d'autre d'une branche du crochet sur laquelle elles sont articulées. Chaque flasque a une épaisseur relativement faible et la branche sur laquelle elles sont articulées doit également avoir une épaisseur relativement faible par rapport au reste du crochet et par rapport à la largeur de la bague, afin de permettre un alignement de ces flasques avec la bague. Du fait de la faible épaisseur des flasques, les surfaces en contact de ces flasques et de la bague sont relativement réduites, ce qui, compte tenu des vibrations habituelles dans un métier à tisser, conduit à une usure prématurée des flasques et/ou de la bague. En outre, l'axe d'articulation des flasques sur le crochet a également tendance à s'user du fait de ces vibrations. Par ailleurs, il est prévu un ressort de traction permettant d'exercer sur les flasques un effort tendant à les ramener vers une position de verrouillage de la bague. Un tel ressort a tendance à s'user et peut se rompre au niveau de ses attaches sur le crochet et/ou sur un élément solidaire des flasques. Enfin, des rivets doivent être prévus pour l'assemblage des flasques entre eux et sur le crochet, ces rivets devant être mis en place avec soin, ce qui diminué la productivité d'un procédé de fabrication d'un tel dispositif. Ces inconvénients limitent les performances d'un métier équipé de dispositifs de ce type.

C'est à ces inconvénients qu'entend plus particulièrement remédier l'invention en proposant un dispositif d'accrochage d'emploi aussi aisé que celui de l'état de la technique et dans lequel les risques d'usure prématurée sont sensiblement diminués.

Dans cet esprit, l'invention concerne un dispositif d'accrochage entre un cadre de lisses et un levier actionné par une mécanique d'armure, ce dispositif comprenant une bague à profil globalement polygonal, solidaire du cadre ou du levier, et un crochet ouvert, pourvu de portées agencées pour coopérer avec le profil de la bague et solidaire du levier ou du cadre, certaines de ces portées étant parallèles entre elles et aptes à assurer, par coopération avec deux surfaces de la bague également parallèles entre elles, l'essentiel de la transmission d'effort entre le levier et le cadre de lisses, alors que le crochet est équipé d'un organe de verrouillage de la bague en position engagée dans le crochet la zone d'appui de l'organe de verrouillage contre la bague. étant située globalement entre un axe d'articulation de la bague sur le cadre ou sur le levier et un axe d'articulation de l'organe de verrouillage sur le crochet, caractérisé en ce que l'organe de verrouillage est constitué par un verrou formant un axe d'articulation reçu dans une cavité formée dans l'épaisseur du crochet, ce verrou présentant une surface, apte à interagir avec la bague et de largeur sensiblement égale à la largeur de la bague.

Grâce à l'invention, la portée du verrou sur la bague polygonale peut avoir lieu sur sensiblement toute la largeur de cette bague, ce qui augmente sensiblement l'aire de contact par rapport aux dispositifs connus. Le fait que le verrou forme un axe d'articulation reçu dans une cavité du crochet permet de se dispenser d'utiliser un axe rapporté, tel qu'un rivet, et induit une transmission d'effort efficace entre le verrou et le crochet. Le fait que la zone d'appui du verrou contre la bague est située sensiblement entre les axes d'articualtion de la bague et du verrou induit que le verrou travaille essentiellement en compression, ce qui lui permet d'être particulièrement efficace. En outre, comme l'essentiel des efforts transmis par le levier au cadre passent par les portées et les surfaces parallèles prévues respectivement sur le crochet et sur la bague, le verrou n'est pas sollicité en permanence.

Selon des aspects avantageux de l'invention, le dispositif incorpore une ou plusieurs des caractéristiques suivantes :
- Le verrou est réalisé en acier auto-lubrifiant, par exemple dans un acier fritté. Ceci permet de limiter les frottements au niveau des surfaces en contact du verrou et de la bague et au niveau des surfaces en contact de l'axe et de la cavité dans laquelle il est reçu.
- Le verrou et le crochet définissent entre eux un volume de réception d'un ressort de compression, ce volume, défini dans l'épaisseur du verrou et du crochet, étant de taille variable en fonction de la position relative du verrou et du crochet. Grâce à cet aspect de l'invention, le ressort est dépourvu d'attaches susceptibles de se rompre et peut être protégé de l'environnement extérieur.
- Un organe de manoeuvre est encliqueté sur le verrou et comprend une patte sur laquelle un utilisateur peut exercer un effort de commande du pivotement du verrou par rapport au crochet.
- Un élément de confinement d'un volume défini entre le crochet et le verrou comprend deux joues disposées de part et d'autre du crochet et du verrou. Cet élément de confinement permet d'isoler le volume précité et, le cas échéant, le ressort qu'il renferme. On peut prévoir des réserves de graisse dans les cavités formées entre le verrou et le crochet, notamment au voisinage de l'axe. Un gavage en lubrifiant de la zone d'articulation entre le verrou et l'axe peut ainsi être envisagé. Le confinement permet également de protéger les zones pleines de graisse des pollutions telles que de la bourre. Dans ce cas, l'élément de confinement est avantageusement constitué par l'organe de manoeuvre qui est réalisé par une pièce en matière plastique. On peut, en outre, prévoir que l'organe de manoeuvre forme un axe s'étendant entre les joues précitées et apte à pivoter dans une cavité formée dans l'épaisseur du verrou.
- L'organe de manoeuvre forme un bec d'encliquetage élastique sur une partie concave du verrou orientée à l'opposé de la surface du verrou prévue pour interagir avec la bague. Ce mode de fixation de l'organe de manoeuvre sur le verrou permet un montage rapide et fiable tout en laissant une possibilité de démontage, notamment pour un nouveau garnissage en graisse des cavités internes du dispositif.
- La bague est équipée d'un graisseur intégré, cette bague et ce graisseur étant réalisés dans une même pièce en matière plastique. Le graisseur peut être mobile entre deux positions, orientées à 180° l'une de l'autre autour de l'axe central de la bague, alors que les flasques permettant de relier la bague au cadre sur lequel elle est montée peuvent être embouties avec un décrochement au niveau du bord de la bague, de telle sorte que la largeur de la bague peut être augmentée sans augmenter sensiblement l'encombrement global du dispositif.
- La bague porte un relief d'indexage apte à coopérer avec au moins un flasque d'une paire de flasques entre lesquelles est montée la bague, de telle sorte que le débattement angulaire de la bague par rapport à ces flasques est limité.

L'invention concerne également un métier à tisser équipé d'un dispositif d'accrochage tel que précédemment décrit. Un tel métier à tisser est plus aisé à utiliser que ceux de l'état de la technique, alors que sa maintenance est facilitée et que la durée de vie des dispositifs qu'il comporte est sensiblement améliorée par rapport à celle des métiers connus. Les performances d'un tel métier sont sensiblement augmentées par rapport à celles des métiers de l'état de la technique.

L'invention sera mieux comprise et d'autres avantages de celle-ci apparaîtront plus clairement à la lumière de la description qui va suivre d'un mode de réalisation d'un dispositif d'accrochage conforme à son principe, donnée uniquement à titre d'exemple et faite en référence aux dessins annexés dans lesquels :
- la figure 1 est une vue de côté avec arrachement partiel au niveau de la bague d'un dispositif d'accrochage conforme à l'invention avant accrochage du crochet sur la bague polygonale ;
- la figure 2 est une coupe à plus grande échelle selon la ligne II-II à la figure 1 ;
- la figure 3 est une vue analogue à la figure 1 ; avec arrachement supplémentaire au niveau du crochet, alors que le crochet est en place sur la bague ;
- là figure 4 est une vue en perspective éclatée de certains éléments constitutifs du dispositif des figures 1 à 3 ;
- la figure 5 est une vue analogue à la figure 1 alors que le dispositif est dans une autre configuration d'utilisation et
- la figure 6 est une vue en perspective du verrou du dispositif des figures 1 à 5.

Un cadre de lisses 1 de métier à tisser est représenté par son montant inférieur sur les figures et constitue une partie d'un métier à tisser M.

Sur ce cadre 1 sont montés, au moyen d'une barrette 2, deux flasques 3 et 3' entre lesquelles est disposée une bague 4 à section sensiblement hexagonale. La bague 4 a un axe métallique 5 serti sur les flasques 3 et 3'. La bague 4 est réalisée par moulage en matière plastique auto-lubrifiante.

La bague 4 est monobloc avec un graisseur 6 permettant de gaver avec un lubrifiant la zone de contact entre la bague 4 et l'axe 5. On note que la bague 4 peut tourner autour de l'axe 5, de sorte que le graisseur 6 peut être disposé dans la position représentée en traits pleins ou dans la position représentée en traits mixtes à la figure 1, en fonction du sens prévu de coopération avec un crochet.

Comme il ressort plus clairement de la figure 2, les flasques 3 et 3' sont emboutis au niveau des bords de la bague 4, de telle sorte qu'ils forment des zones 7 et 7' séparées par une distance d supérieure à la distance d₀ séparant les flasques 3 et 3' dans leur partie de jonction avec la barrette 2. Ainsi, la largeur l₄ de la bague 4, qui est sensiblement égale à la distance d, est-elle supérieure à la distance d₀ qui est liée à la largeur de la tête 12.

La bague 4 est partiellement engagée dans deux emboutis 30 et 30' formant respectivement les zones 7 et 7' sur les flasques 3 et 3' et définissant entre eux le volume de réception de la bague 4.

Le graisseur 6 est pourvu de deux pions latéraux 61 et 61' destinés à être engagés dans des prolongements latéraux 31 et 31' des emboutis 30 et 30'. Les prolongements 31 et 31' forment des gorges de réception des pions 61 et 61' tournées vers le centre du volume défini entre ces flasques.

Les pions 61 et 61' sont monobloc avec le graisseur 6 et. la bague 4.

Au niveau des prolongements 31 et 31', la distance d₁ entre les flasques 3 et 3' est égale à la distance d et supérieure à la largeur l₁ du graisseur 6 au niveau des pions 61 et 61'. Ainsi, les pions peuvent être déplacés dans la largeur des prolongements 31 et 31' sans frotter contre les flasques, ce qui autorise un débattement angulaire limité de la bague 4 autour de l'axe géométrique X₅ de l'axe 5. Lorsqu'on souhaite faire basculer la bague 4 de la position représentée en traits pleins à celle représentée en traits mixtes à la figure 1, on fait glisser, au moyen d'un effort permettant d'extraire les pions 61 et 61' des prolongements 31 et 31', les pions 61 et 61' contre les surfaces en regard des flasques 3 et 3' à l'extérieur des emboutis 30 et 30', de façon à les amener dans les parties des prolongements 31 et 31' situées sur la gauche de la figure 1, seule la déformation 31' étant visible sur cette figure. Un mouvement en sens inverse demeure, bien entendu, possible.

Bien entendu, le graisseur 6 pourrait ne porter qu'un seul pion, les deux flasques 3 et 3' pouvant demeurer identiques pour simplifier la fabrication du dispositif. Un seul pion coopérant avec un seul prolongement suffit en effet à limiter le débattement angulaire de la bague 4.

Un crochet 10 est monobloc avec ou soudé sur un levier 11 actionné par une mécanique d'armure telle qu'une ratière. Le crochet 10 comprend une tête 12 définissant un logement 13 de réception de la bague 4, le logement 13 étant bordé par des surfaces 14₁, 14₂, 14₃ et 14₄ adaptées pour venir respectivement en engagement des surfaces 4₁, 4₂, 4₃ et 4₄ de la tranche de la bague 4.

Les efforts de mise en mouvement du cadre 1 sont globalement perpendiculaires aux portées 14₁ et 14₄ et aux surfaces 4₁ et 4₄, comme représenté par les flèches de mouvement M₁ et M₂ à la figure 3. Compte tenu de la géométrie des portées 14₁ et 14₄ et des surface 4₁ et 4₄ qui sont parallèles entre elles, les efforts de mise en mouvement du cadre 1 transitent, pour l'essentiel, par ces portées et surfaces. En particulier, la bague 4 n'a pas tendance à être chassée du logement 13.

Comme la bague 4 peut avoir un certain débattement angulaire autour de l'axe X₅, les surfaces 4₁ et 4₄ peuvent rester perpendiculaires aux efforts de mise en mouvement M₁ et M₂, y compris dans le cas ou le levier 11 a tendance à osciller perpendiculairement à la verticale dans le plan des figures 1, 3 et 5.

Le crochet 10 est également pourvu d'une branche 15 sur laquelle est monté un verrou 16 permettant de retenir la bague 4 dans la configuration de la figure 3.

Le verrou 16 comprend une surface 161 destinée à venir au contact d'une surface latérale 4₅ de la bague 4, la surface 161 ayant une largeur l sensiblement égale à l'épaisseur e du verrou 16 qui est elle-même sensiblement égale à l'épaisseur e' de la plaque métallique dans laquelle est découpé le crochet 10. En pratique, la largeur l est sensiblement égale, de préférence légèrement inférieure, à la largeur l₄. Un appui surfacique des surfaces 161 et 4₅ est possible sur l'aire de la surface 161.

Le verrou 16 comprend une patte 162 dont l'extrémité 163 présente une section externe en partie cylindrique, de telle sorte qu'elle peut constituer un axe d'articulation dans une cavité 151 ménagée dans l'épaisseur e' de la branche 15 et présentant une forme partiellement cylindrique.

On note X₁ l'axe géométrique de l'extrémité 163 et X₂ l'axe géométrique de la cavité 151. Lorsque le verrou 16 est monté sur la branche 15, les axes X₁ et X₂ sont confondus et l'extrémité 163 forme un axe d'articulation sur le crochet 10, cet axe étant monobloc avec le verrou 16.

Comme il ressort plus particulièrement de la figure 3, lorsque la bague 4 est en place dans le logement 13, la zone d'appui du verrou 16 sur la bague 4, c'est-à-dire la zone comprenant les surfaces 161 et 4₅, est située approximativement entre les axes X₅ et X₁. Dans cette position, le verrou 16 travaille donc essentiellement en compression, comme représenté par les flèches E₁ et E₂ qui figurent les efforts subis par le verrou 16 respectivement de la part de la bague 4 et du crochet 10.

Comme la bague 4 n'a pas tendance à être chassée du logement 13 sous l'effet de la mise en mouvement M₁ et M₂, le verrou 16 n'intervient pas de façon systématique pour contrer les efforts de transmission d'effort mais principalement pour assurer la position relative engagée du crochet et de la bague à l'encontre des mouvements vibratoires et de l'obliquité possible du crochet. Le verrou 16 est donc peu sollicité et le fait qu'il travaille en compression est très favorable sur le plan mécanique pour obtenir un verrouillage efficace de la bague 4 dans le logement 13.

La branche 15 forme un retour 152 autour de la cavité 151 alors qu'une fente 164 est définie entre la patte 162 et une partie arrière 165 du verrou 16 opposé à la surface 161. La géométrie des éléments 152 et 164 est telle que, en configuration montée du verrou 16, le retour 152 est engagé à l'intérieur de la fente 164. La géométrie de ces éléments limite un mouvement du basculement du verrou 16 autour des axes X₁ et X₂ dans le sens trigonométrique inverse à la figure 3, c'est-à-dire dans le sens de la flèche F₁.

Le verrou 16 définit un logement 166 de réception d'une extrémité 171 d'un ressort de compression 17 dont la seconde extrémité 172 est reçue dans un logement 153 prévu sur la branche 15. Les logements 171 et 172 sont formés dans l'épaisseur des bords en regard des éléments 15 et 16. Le ressort 17 est dimensionné de telle sorte qu'il exerce en permanence sur le verrou 16 un effort représenté par la flèche F₂ ayant tendance à faire basculer le verrou 16 dans le sens de la flèche F₁ à la figure 1.

Un organe de manoeuvre 18 est formé par une pièce en matière plastique moulée qui comprend essentiellement deux flasques 181, 182 reliés par un axe cylindrique 183 et par un voile de fond 184. L'organe de manoeuvre est également pourvu d'une patte 185 permettant à un utilisateur d'exercer un effort, représenté par la flèche F₃ à la figure 5, tendant à faire basculer le verrou 16 autour des axes X₁ et X₂, dans le sens de la flèche F'₁ opposée à la flèche F₁.

Le verrou 16 est pourvu d'un logement 167 de réception de l'axe 183, avec possibilité de rotation, alors que le voile 184 est pourvu d'un bec 186 destiné à s'engager dans une cavité 168 du verrou 16 orientée à l'opposé de la surface 161. Ainsi, une fois l'axe 183 en place dans le logement 167, il est possible de faire pivoter l'organe 18 autour de l'axe géométrique X₃ de l'axe 183 pour immobiliser l'organe 18 sur le verrou 16.

Lorsque l'organe 18 est en place sur le verrou 16, ses flasques 181 et 182 constituent deux joues qui isolent le volume V défini entre le verrou 16 et la branche 15 de l'extérieur et dans lequel sont disposés le ressort 17 et l'axe 163. En d'autres termes, l'organe 18 est un élément de confinement du volume V qui permet de protéger ce volume contre la pollution et, en particulier, contre les bourres. L'organe 18 permet également de retenir à l'intérieur du volume V un lubrifiant tel que de la graisse, un tel lubrifiant pouvant être mis en place pour faciliter l'articulation du verrou 16 sur la branche 15.

Une fois l'organe 18 encliqueté sur le verrou 16, un effort F₃ exercé par l'utilisateur sur la patte 185 a pour effet de faire pivoter le verrou 16, par son axe 163, dans la cavité 151 à l'encontre de l'effort F₂. Ceci permet d'escamoter le verrou 16 qui atteint la position de la figure 5 où la surface 161 est dégagée de la trajectoire de la bague 4 lors du désaccouplement du cadre 1 et du levier 11, le mouvement de la bague étant représenté par la flèche F₅.

Dans cette configuration, la surface supérieure 169 du verrou 16 qui relie la surface 161 à la partie 165 est globalement alignée avec la surface 14₄, ce qui facilite le coulissement de la bague 4 qui est en appui sur cette surface 169.

Lorsque l'on souhaite accrocher le cadre 1 et le levier 11, il suffit de déplacer la bague 4 vers le logement 13, comme représenté par la flèche F₆, à la figure 1. La bague 4 entre alors en contact avec la surface 169 et pousse le verrou à l'encontre de l'effort F₂, ce qui libère le passage pour la bague 4.

Dès que la bague est parvenue dans le logement 13, elle cesse d'interagir avec le verrou 16 qui est alors repoussé par le ressort 17 vers la position de la figure 3.

L'invention présente l'avantage particulier que le verrou 16, qui a une épaisseur e sensiblement égale à l'épaisseur e' du reste du crochet 10, est articulé sur ce crochet sans utilisation d'un rivet susceptible de s'user prématurément. Le mode montage de l'organe 18 sur le verrou 16 et du verrou 16 sur la branche 15 permet d'envisager un démontage aisé de ces éléments.

L'invention a été représentée avec une bague à section sensiblement hexagonale. Bien entendu, la bague peut être octogonale et plus généralement avoir toute forme polygonale, comprenant deux surfaces parallèles pour la transmission d'effort entre le levier et la bague, les autres parties du profil de la bague pouvant être planes ou courbes, la géométrie du crochet étant alors adaptée.

L'invention a été représentée avec la bague solidaire d'un cadre de lisses alors que le crochet est solidaire d'un levier d'entraînement. Bien entendu, une structure inverse peut être envisagée dans laquelle la bague est solidaire d'un levier alors que le crochet est solidaire d'un cadre de lisses.

## Revendications

1. Dispositif d'accrochage entre un cadre de lisses (1) et un levier (11) actionné par une mécanique d'armure, ledit dispositif comprenant une bague (4) à profil globalement polygonal, montée sur ledit cadre (1) ou ledit levier, et un crochet ouvert (10), pourvu de portées (14₁-14₄) agencées pour coopérer avec ledit profil et solidaire dudit levier (11) ou dudit cadre, certaines (14₁, 14₄) desdites portées étant parallèles entre elles et aptes à assurer, par coopération avec deux surfaces (4₁, 4₄) de ladite bague parallèles entre elles, l'essentiel de la transmission d'effort entre ledit levier et ledit cadre, alors que ledit crochet est équipé d'un organe de verrouillage de ladite bague en position engagée dans ledit crochet, la zone d'appui (161, 45) dudit organe de verrouillage contre ladite bague étant située globalement entre un axe (X₅) d'articulation de ladite bague sur ledit cadre ou ledit levier et un axe (X₁) d'articulation dudit organe sur ledit crochet., **caractérisé en ce que** ledit organe de verrouillage est constitué par un verrou (16) formant un axe (163) d'articulation reçu dans une cavité (151) formée dans l'épaisseur (e') dudit crochet (10), ledit verrou présentant une surface (161), apte à interagir avec ladite bague (4), de largeur (l) sensiblement égale à la largeur (l₄) de ladite bague.

2. Dispositif selon la revendication 1, **caractérisé en ce que** ledit verrou (16) est réalisé en acier auto-lubrifiant.

3. Dispositif selon l'une des revendications précédentes, **caractérisé en ce que** ledit verrou (16) et ledit crochet (10) définissent entre eux un volume (V) de réception d'un ressort de compression (17), ledit volume, défini dans l'épaisseur (e, e') dudit verrou et dudit crochet, étant de taille variable en fonction de la position relative dudit verrou et dudit crochet.

4. Dispositif selon l'une des revendications précédentes, **caractérisé en ce qu'**il comprend un organe (18) de manoeuvre dudit verrou (16), ledit organe de manoeuvre étant encliqueté sur ledit verrou et comprenant une patte (185) sur laquelle un utilisateur peut exercer un effort (F₃) de commande du pivotement (F₁, F'₁) dudit verrou par rapport audit crochet (10).

5. Dispositif selon l'une des revendications précédentes, **caractérisé en ce qu'**il comprend un élément (18) de confinement d'un volume (V) défini entre ledit crochet (10, 15) et ledit verrou (16), ledit élément de confinement comprenant deux joues (181, 182) disposées de part et d'autre dudit crochet et dudit verrou.

6. Dispositif selon les revendications 4 et 5, **caractérisé en ce que** ledit élément de confinement est constitué par ledit organe de manoeuvre (18) qui est réalisé en matière plastique.

7. Dispositif selon la revendication 6, **caractérisé en ce que** ledit organe de manoeuvre (18) forme un axe (183) s'étendant entre lesdites joues (181, 182) et apte à pivoter dans une cavité (167) formée dans l'épaisseur (e') dudit verrou (16).

8. Dispositif selon l'une des revendications 4, 6 ou 7, **caractérisé en ce que** ledit organe de manoeuvre (18) forme un bec (186) d'encliquetage élastique sur une partie concave (168) dudit verrou (16) orientée à l'opposé de la surface (161) dudit verrou prévue pour interagir avec ladite bague (4).

9. Dispositif selon l'une des revendications précédentes, **caractérisé en ce que** ladite bague (4) est équipée d'un graisseur (6) intégré, ladite bague et ledit graisseur étant réalisés dans une même pièce en matière plastique.

10. Dispositif selon l'une des revendications précédentes, **caractérisé en ce que** ladite bague porte au moins un relief d'indexage (61, 61') apte à coopérer avec au moins un flasque (3, 3') d'une paire de flasques (3, 3') entre lesquelles est montée ladite bague (4), de telle sorte que le débattement angulaire de ladite bague par rapport auxdits flasques est limité.

11. Métier à tisser équipé d'un dispositif d'accrochage (3-18) selon l'une des revendications précédentes.

## Claims

1. A device for hooking between a heald frame (1) and a lever (11) actuated by a motion, said device comprising a ring (4) of overall polygonal profile, mounted on said frame (1) or said lever, and an open hook (10), which is provided with bearing surfaces (14₁-14₄) arranged to cooperate with said profile and is integral with said lever (11) or with said frame, some (14₁, 14₄) of said bearing surfaces being parallel to one another and capable, by cooperation with two surfaces (4₁, 4₄) of said ring which are parallel to one another, of providing the main part of the transmission of force between said lever and said frame, whereas said hook is equipped with an element for locking said ring in the position engaged in said hook, the bearing zone (161, 45) of said element for locking against said ring being located overall between an axis (X₅) of articulation of said ring on said frame or said lever and an axis (X₁) of articulation of said element on said hook, **characterised in that** said locking element is formed by a bolt (16) forming an axis (163) of articulation housed in a cavity (151) formed within the thickness (e') of said hook (10), said bolt having a surface (161), capable of interacting with said ring (4), of a width (1) substantially equal to the width (l₄) of said ring.

2. A device according to Claim 1, **characterised in that** said bolt (16) is made of self-lubricating steel.

3. A device according to one of the preceding claims, **characterised in that** said bolt (16) and said hook (10) define between them a volume (V) for receiving a compression spring (17), said volume, defined within the thickness (e, e') of said bolt and of said hook, being of a size which is variable as a function of the relative position of said bolt and of said hook.

4. A device according to one of the preceding claims, **characterised in that** it comprises an element (18) for manoeuvring said bolt (16), said manoeuvring element being clipped on to said bolt and comprising a lug (185) on which a user can exert a force (F₃) controlling the pivoting (F₁, F'₁) of said bolt relative to said hook (10).

5. A device according to one of the preceding claims, **characterised in that** it comprises an element (18) for confining a volume (V) defined between said hook (10, 15) and said bolt (16), said confinement element comprising two cheeks (181, 182) located on either side of said hook and of said bolt.

6. A device according to Claims 4 and 5, **characterised in that** said confinement element is formed by said manoeuvring element (18) which is made of plastics material.

7. A device according to Claim 6, **characterised in that** said manoeuvring element (18) forms an axis (183) extending between said cheeks (181, 182) and capable of pivoting in a cavity (167) formed within the thickness (e') of said bolt (16).

8. A device according to one of Claims 4, 6 or 7, **characterised in that** said manoeuvring element (18) forms a nose (186) which can be snapped elastically on to a concave part (168) of said bolt (16) which is oriented at the opposite end from the surface (161) of said bolt which is intended to interact with said ring (4).

9. A device according to one of the preceding claims, **characterised in that** said ring (4) is equipped with an integrated lubricator (6), said ring and said lubricator being made in one piece of plastics material.

10. A device according to one of the preceding claims, **characterised in that** said ring bears at least one indexing relief element (61, 61') capable of cooperating with at least one side plate (3, 3') of a pair of side plates (3, 3') between which is mounted said ring (4), such that the angular deflection of said ring relative to said side plates is limited.

11. A loom equipped with a hooking device (3-18) according to one of the preceding claims.

## Patentansprüche

1. Mitnahmevorrichtung zwischen einem Schaftrahmen (1) und einem von einer Schaftmaschine betätigten Hebel (11), wobei die Vorrichtung einen Ring (4) mit einem im ganzen gesehen polygonalen Profil, der an dem Rahmen (1) oder dem Hebel befestigt ist, und einem offenen Haken (10) umfasst, der mit Lagerflächen (14₁ - 14₄) versehen ist, die angeordnet sind, um mit dem Profil zusammenzuarbeiten und der mit dem Hebel (11) oder dem Rahmen verbunden ist, wobei bestimmte (14₁, 14₄) der Lagerflächen zueinander parallel sind und geeignet sind, durch Zusammenarbeit mit zwei zueinander parallelen Flächen (4₁, 4₄) des Rings den wesentlichen Teil der Kraftübertragung zwischen dem Hebel und dem Rahmen sicherzustellen, wobei der Haken mit einem Organ zur Verriegelung des Ringes in einer in den Haken eingreifenden Position ausgerüstet ist und die Auflagezone (161, 45) des Verriegelungsorgans gegen den Ring im Wesentlichen zwischen einer Achse (X₅) der Schwenkbarkeit des Ringes an dem Rahmen oder dem Hebel und einer Achse (X₁) der Schwenkbarkeit des Organs an dem Haken liegt, **dadurch gekennzeichnet, dass** das Verriegelungsorgan von einem Riegel (16) gebildet wird, der eine Schwenkachse (163) bildet, die in einem in der Dicke (e') des Hakens (10) ausgebildeten Hohlraum (151) aufgenommen ist, wobei der Riegel eine Fläche (161) aufweist, die geeignet ist, mit dem Ring (4) zu interagieren und eine Breite (1) aufweist, die im Wesentlichen gleich der Breite (l₄) des Rings ist.

2. Vorrichtung nach Anspruch 1, **dadurch gekennzeichnet, dass** der Riegel (16) aus selbstschmierendem Stahl hergestellt ist.

3. Vorrichtung nach einem der vorhergehenden Ansprüche, **dadurch gekennzeichnet, dass** der Riegel (16) und der Haken (10) zwischen sich ein Volumen (V) zur Aufnahme einer Kompressionsfeder (17) begrenzen, wobei das in der Dicke (e, e') des Riegels und des Hakens definierte Volumen von variabler Größe abhängig von der relativen Position des Riegels und des Hakens ist.

4. Vorrichtung nach einem der vorhergehenden Ansprüche, **dadurch gekennzeichnet, dass** sie ein Organ (18) zur Handhabung des Riegels (16) umfasst, wobei das Handhabungsorgan mit dem Riegel verrastet ist und einen Ansatz (185) umfasst, auf den ein Benutzer eine Kraft (F₃) zur Steuerung des Schwenkens (F₁, F'₁) des Riegels in Bezug auf den Haken (10) ausüben kann.

5. Vorrichtung nach einem der vorhergehenden Ansprüche, **dadurch gekennzeichnet, dass** sie ein Element (18) zum Einschließen eines Volumens (V) umfasst, das zwischen dem Haken (10, 15) und dem Riegel (16) definiert ist, wobei das Einschließelement zwei Wangen (181, 182) umfasst, die beiderseits des Hakens und des Riegels angeordnet sind.

6. Vorrichtung nach den Ansprüchen 4 und 5, **dadurch gekennzeichnet, dass** das Einschließelement durch das Handhabungsorgan (18) gebildet wird, das aus Kunststoff besteht.

7. Vorrichtung nach Anspruch 6, **dadurch gekennzeichnet, dass** das Handhabungsorgan (18) eine Achse (183) bildet, die sich zwischen den Wangen (181, 182) erstreckt und geeignet ist, in einem Hohlraum (167) zu schwenken, der in der Dicke (e') des Riegels (16) gebildet ist.

8. Vorrichtung nach einem der Ansprüche 4, 6 oder 7, **dadurch gekennzeichnet, dass** das Handhabungsorgan (18) eine elastische Nase (186) zum Verrasten an einem konkaven Bereich (168) des Riegels (16) bildet, der entgegengesetzt zur Fläche (161) des Riegels gerichtet ist, die vorgesehen ist, um mit dem Ring (4) zu interagieren.

9. Vorrichtung nach einem der vorhergehenden Ansprüche, **dadurch gekennzeichnet, dass** der Ring (4) mit einer integrierten Schmiervorrichtung (6) ausgerüstet ist, wobei der Ring und die Schmiervorrichtung in einem gleichen Teil aus Kunststoff realisiert sind.

10. Vorrichtung nach einem der vorhergehenden Ansprüche, **dadurch gekennzeichnet, dass** der Ring mindestens ein Verriegelungsrelief (61, 61') trägt, das geeignet ist, mit mindestens einem Flansch (3, 3') eines Flanschpaares (3, 3') zusammenzuarbeiten, zwischen denen der Ring (4) befestigt ist, derart, dass der Winkelanschlag des Ringes in Bezug auf die Flansche begrenzt ist.

11. Webmaschine, die mit einer Mitnahmevorrichtung (3 - 18) nach einem der vorhergehenden Ansprüche ausgerüstet ist.
